# EUROPÄISCHE PATENTSCHRIFT

(11) **EP 1 084 864 B1**
(45) Veröffentlichungstag und Bekanntmachung des Hinweises auf die Patenterteilung: **12.11.2003**
(21) Anmeldenummer: 99810832.8
(22) Anmeldetag: 17.09.1999
(51) Int. Cl.: B42C 9/00

(54) **Leimwerk zum Auftragen eines Klebstoffes auf den Rücken oder angrenzende Bereiche eines vorbeigefürten Buchblockes.**
Gluing device for the application of an adhesive on to the back or bordering areas of a conveyed book block
Dispositif pour appliquer un adhésif sur le dos ou des zones avoisinant le dos d'un bloc de livre en défilement

(43) Veröffentlichungstag der Anmeldung: 21.03.2001
(73) Patentinhaber: GRAPHA-HOLDING AG, 6052 Hergiswil (CH)
(72) Erfinder: Abegglen, Peter, 8514 Bissegg (CH); Fischer, Peter, 8404 Winterthur (CH)

(56) Entgegenhaltungen:
- EP-A- 0 749 849
- DE-A- 3 438 258
- US-A- 2 605 739

## Beschreibung

Die Erfindung betrifft ein Leimwerk zum Auftragen eines Klebstoffes auf den Rücken oder angrenzende Bereiche eines vorbeigeführten Buchblocks, bestehend aus einer den Klebstoff aufweisenden Wanne, in welche wenigstens eine den Klebstoff auf den Buchblockrücken übertragende, gleichsinnig mit dem Buchblock angetriebene Auftragswalze ragt, die nach dem Näherungsbereich zum Buchblock mit diesem einen Abreissbereich des Klebstoffes bildet.

Ein Leimwerk der oben beschriebenen Art ist beispielsweise in "Industrielle Buchbinderei" von Dieter Liebau, Ausgabe 1997 des Verlages Beruf + Schule, Itzehoe schematisch dargestellt. Dieses Leimwerk weist zwei hintereinander angeordnete Auftragswalzen auf, die Klebstoff aus einer Wanne zweifach auf Buchblockrücken übertragen.

Die gewählte Dosierung des zu übertragenden Klebstoffes erfolgt mittels eines dem Auftragsbereich vorgeschalteten Rakels. Das Egalisieren der an dem Buchblockrücken aufgetragenen Klebstoffschicht erfolgt durch einen Spinner, der in Gegenrichtung zur Förderrichtung des Buchblocks rotiert und oftmals eine höhere Umfangsgeschwindigkeit als die ihm zugeordnete Auftragswalze aufweist. Die Umfangsgeschwindigkeit einer Auftragswalze entspricht etwa der Transportgeschwindigkeit der Buchblöcke.

Der von einer Auftragswalze aus der Wanne aufgenommene Klebstoff wird vor der Uebertragung auf den Buchblockrücken durch ein Rakel auf eine bestimmte Schichtdicke abgestrichen und anschliessend auf einen mitlaufenden Buchblockrücken übertragen, wobei im Sinne einer günstigen Klebstoffpenetration durch den eingestellten Abstand zwischen Buchblockrücken und Oberfläche der Auftragswalze ein gewisser Eindringdruck auf den zu übertragenden Klebstoff erzeugt wird, der nach der grössten Annäherung wieder aufgelöst wird und gleichzeitig eine unebene Klebstoffschicht am Buchblockrücken hinterlässt. Die am Buchblockrücken entstandene Unebenheit wird durch den Spinner egalisiert, der dabei dem Klebstoff auch sog. Leimfäden entzieht. Die Lage des Abreissbereichs des Klebstoffes hängt u.a. von der Viskosität des Klebstoffes, des Abstandes zwischen Buchblockrücken und Auftragswalze, der aufzutragenden Klebstoffdicke, der Laufgeschwindigkeit und des Walzendurchmessers ab.
Neben der unzureichenden Klebstoffoberfläche ist diese durch die Oberflächenspannung des Klebstoffes in der Längsmitte dikker als an den Rändern. Dadurch kann die gewünschte Auftragsstärke für eine optimale Bindequalität in den Randbereichen oft nicht erzielt werden. Auch die durch den Spinner erzeugte Scherbeanspruchung des Klebstoffes führt oft zu unkontrollierbarer Penetration an den Seitenkanten des Buchblockrückens bzw. zu Qualitätseinbussen.

Deshalb liegt der Erfindung die Aufgabe zugrunde, ein Leimwerk nach der eingangs beschriebenen Art so auszugestalten, dass durch einfache Mittel die erwähnten Nachteile behoben werden können.

Erfindungsgemäss wird die Aufgabe dadurch gelöst, dass der Auftragswalze ein zwischen dieser und der Förderebene der Buchblockrücken den Auftrennbereich des zugeführten Klebstoffes bildender, spitzwinkliger Trennkeil nachgeschaltet ist, sodass nach der Uebertragung des Klebstoffes auf den Buchblockrücken eine fliessende Längsteilung der zugeführten Klebstoffschicht entstehen kann.

Vorteilhaft ist der Trennkeil zur Aenderung seiner Lage verstellbar angeordnet, sodass er an die veränderbaren Auftragsbedingungen anpassbar ist.

Vorzugsweise ist die der Förderebene der Buchblockrücken zugewandte Keilfläche des Trennkeils mit ersterer einen sich in Förderrichtung öffnenden spitzen Freihaltewinkel bildend angeordnet, wodurch eine klare Trennung zwischen dem am Buchblockrücken aufgetragenen Klebstoff und dem Trennkeil entstehen kann.

Für eine Nachbehandlung der Oberfläche der am Buchblockrücken aufgetragenen Klebstoffschicht ist eine dem Trennkeil nachgeschaltete Glättvorrichtung vorgesehen, mit der die Oberfläche des Klebstoffes abgezogen wird.

Diese Glättvorrichtung weist vorteilhaft eine der Förderebene der Buchblockrücken zugewandte ebene Fläche auf, die in einem flachen Winkel an den aufgetragenen Klebstoff anstellbar ist, sodass letzterer leicht abgezogen resp. geglättet werden kann.

Nachstehend wird die erfindungsgemässe Vorrichtung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigt die
- einzige Figur: einen Querschnitt durch eine Klebstoffauftragsstation.

Ein Leimwerk 1 besteht im wesentlichen aus einer Klebstoff bzw. Leim 2 enthaltenden Wanne 3, in der zwei um senkrecht zur Förderrichtung F von in einem Klebebinder eine Bearbeitungsstrecke durchlaufenden Buchblöcken 4 rotierend angetriebene, glatte Auftragswalzen 5, 6 in den Klebstoff 2 eintauchend angeordnet sind. Ein Leimwerk 1 mit zwei Auftragswalzen 5, 6 gewährleistet eine höhere Zuverlässigkeit der Klebstoffübertragung, als dies mit einer Auftragswalze 6 möglich ist, nicht zuletzt, weil zwei Auftragswalzen 5, 6 mit unterschiedlichen Abständen zu den in einer konstanten Förderebene 7 passierenden Buchblöcken 4 einstellbar sind. Dabei wird die erste Auftragswalze 5 zur Uebertragung einer geringeren Klebstoffmenge eingestellt. Die Auftragsmenge wird jeweils durch ein die Klebstoffmenge an der Auftragswalze 5, 6 bestimmendes Rakel 8, 9 eingestellt, welches eine gegen die Auftragstrommel 5, 6 gerichtete Abstreifkante 10 aufweist. Bei dem gezeigten Ausführungsbeispiel sind die Rakel 8, 9 um eine zu den Drehachsen 11, 12 der Auftragswalzen 5, 6 parallele Achsen schwenkbar ausgebildet. Die Auftragswalzen 5, 6 sind soweit in den Klebstoff 2 eingetaucht, wie dies durch das Niveau angedeutet ist, und fördern den Klebstoff 2 in der vermerkten Drehrichtung D nach oben. Die vom Rakel 8, 9 abgestreifte überschüssige Klebstoffmenge fliesst in die Wanne 3 zurück, die zur Aufbereitung des Klebstoffes 2 mit einer Heizung versehen sein kann. Die zweite Auftragswalze 6 ist für die Stabilisierung des Buchrückens vorgesehen und fördert einen dickeren Klebstofffilm wie die erste Auftragswalze 5, sodass sie etwas mehr vom Buchblockrücken beabstandet ist.

Der auf dem Buchblockrücken zuviel aufgetragene Klebstoff 2 wird nun nicht mehr von einem Spinner oder einem Abstreichrakel egalisiert -wie u.a. in "Technologie der Klebebindung" von Alfred Furler, Verlag "Deutscher Drucker" offenbart ist-, sondern von einem der Auftragswalze 5, 6 nachgeschalteten, zwischen dieser und der Förderebene 7 der Buchblockrücken ein den Auftrennbereich 13 des zugeführten Klebstoffes 2 bildenden, spitzwinkligen Trennkeil 14. Der Trennkeil kann so eingestellt werden, dass er im Auftrennbereich 13, wo sich Förderebene 7 und Auftragswalze 5, 6 wieder trennen, an dem Buchblockrücken eine weitgehend ebene Klebstoffoberfläche erzeugt und den Ueberschuss des geförderten Klebstoffes 2 an die Auftragswalze 5, 6 abtrennt. Im Sinne einer Anpassungsfähigkeit an die bindetechnischen und physikalischen Bedingungen ist der Trennkeil 14 verstellbar angeordnet, so dass er tiefer oder weniger tief, näher oder weniger nahe an die Förderebene 7 versetzt werden kann. Auch ist sein Anstellwinkel im Auftrennbereich 13 wählbar, wofür beispielsweise eine Schwenkachse vorgesehen sein kann. Die vorzugsweise schwertähnliche Querschnittsform des Trennkeils 14 weist am freien Ende eine annähernd messerscharfe Kante auf, die den Klebstofffilm in zwei glatte Trennflächen aufweisende Aeste teilt. Bedeutungsvoll ist, dass der Trennkeil 14 so in den Auftrennbereich 13 eingesetzt wird, dass seine der Förderebene 7 der Buchblockrücken zugewandte Keilfläche 16 und erstere 7 einen sich in Förderrichtung F öffnenden spitzen Freihaltewinkel bilden, damit sich am Trennkeil 14 kein Klebstoff 2 aufbauen kann.

Im Anschluss an den Trennkeil 14 ist eine den Klebstoffauftrag am Buchblockrücken glättende Glättvorrichtung 17 angeordnet. Diese kann an dem Trennkeil 14 oder letzterer an der Glättvorrichtung 17 befestigt sein, wobei das jeweils tragende Organ 14, 17 mit einem Maschinengestell verbunden ist. Die Glättvorrichtung 17 weist eine unter flachem Winkel an die aufgetragene Klebstoffschicht anstellbare ebene Fläche auf, deren Abstand zum Buchrücken durch Stellschrauben verändert werden kann. Sowohl Trennkeil 14 wie Glättvorrichtung 17 können mit einem Heizelement 15 versehen sein.

## Patentansprüche

1. Leimwerk (1) zum Auftragen eines Klebstoffes (2) auf den Rücken oder angrenzender Bereiche eines vorbeigeführten Buchblocks (4), bestehend aus einer den Klebstoff (2) aufweisenden Wanne (3), in welche wenigstens eine den Klebstoff (2) auf den Buchblockrücken übertragende, gleichsinnig mit dem Buchblock (4) angetriebene Auftragswalze (5, 6) ragt, die nach dem Näherungsbereich zum Buchblock (4) mit diesem einen Auftrennbereich (13) des Klebstoffes (2) bildet, **dadurch gekennzeichnet, dass** der Auftragswalze (5, 6) zwischen dieser und der Förderebene (7) der Buchblockrücken ein dem Auftrennbereich (13) des zugeführten Klebstoffes (2) bildender, spitzwinkliger Trennkeil (14) nachgeschaltet ist.

2. Leimwerk nach Anspruch 1, **dadurch gekennzeichnet, dass** der Trennkeil (14) verstellbar ausgebildet ist.

3. Leimwerk nach Anspruch 1 oder 2, **dadurch gekennzeichnet, dass** die der Förderebene (7) der Buchblöcke (4) zugewandte Keilfläche (16) des Trennkeils (14) mit ersterer einen sich in Förderrichtung (F) öffnenden spitzen Freihaltewinkel bildet.

4. Leimwerk nach einem der Ansprüche 1 bis 3, **dadurch gekennzeichnet, dass** dem Trennkeil (14) eine auf den am Buchblockrücken aufgetragenen Klebstoff (2) einwirkende Glättvorrichtung (17) nachgeschaltet ist.

5. Leimwerk nach Anspruch 4, **dadurch gekennzeichnet, dass** die Glättvorrichtung (17) eine unter flachem Winkel an die aufgetragene Klebstoffschicht anstellbare ebene Fläche aufweist.

## Claims

1. Gluing device for applying adhesive (2) to the back or adjacent areas of a conveyed book block (4), consisting of a trough (3) containing the adhesive (2) into which at least one application roller (5, 6) transferring adhesive (2) on to the back of the book block (4), and driven in the same direction as the book block (4), projects, the said roller (5, 6) forming with the book block (4), after the zone of proximity thereto, a separation zone (13) for the adhesive (2), **characterized in that** an acute-angled separating wedge (14) forming the separation zone (13) of the supplied adhesive (2) is mounted after the application roller (5, 6) between the latter and the conveying plane (7) of the backs of the book blocks.

2. Gluing device according to Claim 1, **characterized in that** the separating wedge (14) is adjustable.

3. Gluing device according to Claim 1 or Claim 2, **characterized in that** the wedge face (16) of the separating wedge (14) facing towards the conveying plane (7) of the book blocks (4) includes therewith an acute clearance-angle opening out in the conveying direction (F).

4. Gluing device according to any one of Claims 1 to 3, **characterized in that** a smoothing device (17) acting on the adhesive (2) applied to the back of the book block is mounted after the separating wedge (14).

5. Gluing device according to Claim 4, **characterized in that** the smoothing device (17) has a flat face that can be set at a shallow angle to the applied adhesive layer.

## Revendications

1. Dispositif d'encollage (1) pour appliquer un adhésif (2) sur le dos ou des zones avoisinant le dos d'un bloc de livre (4) en défilement, comprenant une cuve (3) présentant l'adhésif (2), dans laquelle déborde au moins un cylindre d'application (5, 6) transmettant l'adhésif (2) au dos du bloc de livre et entraîné dans le même sens que le bloc de livre (4), lequel cylindre forme après la zone de rapprochement avec le bloc de livres (4) avec celui-ci une zone de séparation (13) de l'adhésif (2), **caractérisé en ce qu'**une clavette de séparation (14) formant la zone de séparation (13) de l'adhésif (2) amené et à angle aigu est disposée en aval du cylindre d'application (5, 6) entre celui-ci et le plan de transport (7) des dos du bloc de livre.

2. Dispositif d'encollage selon la revendication 1, **caractérisé en ce que** la clavette de séparation (14) est conçue de façon réglable.

3. Dispositif de séparation selon la revendication 1 ou 2, **caractérisé en ce que** la surface de clavette (16), tournée vers le plan de transport (7) des blocs de livre (4), de la clavette de séparation (14) forme avec le plan de transport un angle de maintien libre aigu et ouvrant dans le sens de transport (F).

4. Dispositif selon l'une quelconque des revendications 1 à 3, **caractérisé en ce qu'**un dispositif de lissage (17) agissant sur l'adhésif (2) appliqué au dos du bloc de livre est placé en aval de la clavette de séparation (14).

5. Dispositif selon la revendication 4, **caractérisé en ce que** le dispositif de lissage (17) présente une surface plane pouvant être placée en formant un angle plat sur la couche d'adhésif appliquée.
